# EUROPÄISCHE PATENTSCHRIFT

(11) **EP 0 460 125 B1**
(45) Veröffentlichungstag und Bekanntmachung des Hinweises auf die Patenterteilung: **03.11.1993**
(21) Anmeldenummer: 90916030.1
(22) Anmeldetag: 10.11.1990
(51) Int. Cl.: F02M 51/08

(54) **ELEKTROMAGNETISCH BETÄTIGBARES VENTIL**
ELECTROMAGNETICALLY ACTUATED VALVE
SOUPAPE A COMMANDE ELECTROMAGNETIQUE

(30) Priorität: 21.12.1989 DE 3942306
(43) Veröffentlichungstag der Anmeldung: 11.12.1991
(73) Patentinhaber: ROBERT BOSCH GMBH, 70442 Stuttgart (DE)
(72) Erfinder: REITER, Ferdinand, D-7145 Markgroeningen 2 (DE); BABITZKA, Rudolf, D-7141 Kirchberg-Neuhof (DE)
(86) Internationale Anmeldenummer: DE9000856
(87) Internationale Veröffentlichungsnummer: WO9110061

(56) Entgegenhaltungen:
- WO-A-89/00244
- DE-A- 2 212 908
- DE-A- 3 244 290
- DE-A- 3 301 502
- DE-A- 3 810 826
- FR-A- 2 290 582
- FR-A- 2 444 812
- FR-A- 2 532 005
- GB-A- 2 080 627

## Beschreibung

### Stand der Technik

Die Erfindung geht aus von einem elektromagnetisch betätigbaren Ventil nach der Gattung des Patentanspruchs 1. Aus der DE-A-31 02 642 ist schon ein elektromagnetisch betätigbares Ventil mit axialem Brennstoffzufluß bekannt, bei dem zwar eine den Öffnungsweg des Ventilschließgliedes begrenzende Anschlageinrichtung vorgesehen ist, bei der es jedoch, je nach Schiefstellung oder Abweichung der aus Ventilschließglied, Stange und Anker bestehenden Ventilnadel zu verschiedenen Anschlagorten und damit zu voneinander abweichenden Öffnungshüben des Ventilschließgliedes kommt. Außerdem besteht die Gefahr, daß bei einer mit zunehmender Betriebszeit durch ungleichmäßiges Anschlagen auftretenden Verformung der Anschlagflächen die abgespritzte Brennstoffmenge nicht mehr ausreichend genau dosiert werden kann.

### Vorteile der Erfindung

Das erfindungsgemäße elektromagnetisch betätigbare Ventil mit den kennzeichnenden Merkmalen des Patentanspruchs 1 hat demgegenüber den Vorteil, daß der Öffnungshub des Ventilschließgliedes nicht durch eine Schiefstellung der Ventilnadel beeinflußt wird. Zudem entfällt eine eventuell erforderliche, einen Restluftspalt erzeugende, nicht magnetisierbare Anschlagscheibe. Der große axiale Abstand zwischen der Führung am Ventilschließglied und der Ankerführung verhindert außerdem weitgehend eine Schiefstellung der Ventilnadel. Ebenfalls vorteilhaft ist es, daß die Anschlagstange mit einer verschiebbar gelagerten Verschiebehülse verbunden ist, so daß eine einfache und schnelle Montage der Anschlagstange als auch ein problemloser Brennstofffluß durch die Verschiebehülse gewährleistet ist.

Durch die in den abhängigen Patentansprüchen 2 bis 6 aufgeführten Maßnahmen sind vorteilhafte Weiterbildungen und Verbesserungen des im Patentanspruch 1 angegebenen Ventils möglich.

Besonders vorteilhaft ist es, wenn das Ventilschließglied in dem in Öffnungsstellung des Ventils durch die Anschlagstange berührten Bereich eine konvex ausgebildete Oberfläche aufweist, um auch bei größeren Schiefstellungen der Ventilnadel einen exakten Anschlagort und damit einen konstanten Öffnungshub des Ventilschließgliedes zu gewährleisten.

Aus dem gleichen Grund ist es auch vorteilhaft, wenn die Anschlagstange an ihrer dem Ventilschließglied zugewandten Stirnseite eine konvex ausgebildete Oberfläche aufweist.

Es ist vorteilhaft, wenn die Verschiebehülse in axialer Richtung verlaufende, radial nach innen weisende Einprägungen aufweist, die Berührungsflächen zwischen der Verschiebehülse und der Anschlagstange ausbilden und so die feste Verbindung beider Teile, sei es durch Schweißen, Löten oder durch Pressen ermöglichen. Vor allem erlaubt eine derart ausgebildete Verschiebehülse trotz ihres geringen fertigungstechnischen Aufwandes einen problemlosen Brennstoffdurchfluß.

Besonders vorteilhaft ist es, wenn die Verschiebehülse einer auf das Ventilschließglied wirkenden Rückstellfeder als Anlage dient, so daß sich eine einfache und kostengünstige Montage ergibt.

Vorteilhaft ist es ebenfalls, als Anlage für die auf das Ventilschließglied wirkende Rückstellfeder eine in den Kern stromabwärts der Verschiebehülse eingepreßte, in Strömungsrichtung Öffnungen für die Anschlagstange und den Brennstoff aufweisende Lagerbuchse zu verwenden. So wird eine von der Einpreß- oder Einschraubtiefe der Verschiebehülse in den Kern unabhängige Einstellung der Federkraft der Rückstellfeder gewährleistet.

Bei der Herstellung des erfindungsgemäßen Ventils ist es besonders vorteilhaft, wenn in einem ersten Verfahrensschritt eine aus Ventilschließglied, Verbindungsrohr und Anker bestehende Ventilnadel in ein Verbindungsteil des Ventils eingeführt wird. In einem nächsten Verfahrensschritt wird ein den Ventilsitz aufweisender Ventilsitzkörper in eine konzentrisch zur Ventillängsachse ausgebildete Haltebohrung des Verbindungsteiles auf das Ventilschließglied ausgerichtet eingeführt und das aus der vorgewählten Summe von Ventilnadelhub und Restluftspalt bestehende Axialspiel der Ventilnadel durch die axiale Position des Ventilsitzkörpers in der Haltebohrung festgelegt, indem der Ventilsitzkörper mit dem Verbindungsteil dicht verbunden wird. Die Einstellung des Hubes des Ventilschließgliedes und damit auch der abgespritzten Brennstoffmenge sowie der Kraft der Rückstellfeder erfolgt in einem folgenden Verfahrensschritt durch die Einschraub- oder Einpreßtiefe der mit der Anschlagstange verbundenen Verschiebehülse in eine Strömungsbohrung des Kerns, so daß sich insgesamt eine einfache und exakte Einstellung von Restluftspalt und Ventilnadelhub ergibt.

Um den Restluftspalt und den Ventilnadelhub genau und einfach einstellen zu können, ist es zur Herstellung des erfindungsgemäßen Ventils ebenfalls vorteilhaft, wenn in einem ersten Verfahrensschritt eine aus Ventilschließglied, Verbindungsrohr und Anker bestehende Ventilnadel in ein Verbindungsteil des Ventils eingeführt und in einem nächsten Verfahrensschritt der Restluftspalt durch die Einschraub- oder Einpreßtiefe einer mit der Anschlagstange verbundenen Verschiebehülse in eine Strömungsbohrung des Kerns festgelegt wird. In einem folgenden Verfahrensschritt wird ein den Ventilsitz aufweisender der Ventilsitzkörper in eine Haltebohrung des Verbindungsteils eingeführt, wobei die axiale Positionierung des Ventilsitzkörpers zur Einstellung des Ventilnadelhubes und damit auch der abgespritzten Brennstoffmenge sowie der Kraft der Rückstellfeder dient und in einem abschließenden Verfahrensschritt der Ventilsitzkörper mit dem Verbindungsteil dicht verbunden wird.

Dient eine Lagerbuchse als Anlage für die Rückstellfeder, so ist es für die Herstellung eines erfindungsgemäßen Ventils besonders vorteilhaft, wenn in einem ersten Verfahrensschritt eine aus Ventilschließglied, Verbindungsrohr und Anker bestehende Ventilnadel in ein Verbindungsteil des Ventils eingeführt wird. In einem nächsten Verfahrensschritt wird ein den Ventilsitz aufweisender Ventilsitzkörper in eine Haltebohrung des Verbindungsteils eingeführt, das aus der vorgewählten Summe von Ventilnadelhub und Restluftspalt bestehende Axialspiel der Ventilnadel durch die axiale Position des Ventilsitzkörpers in der Haltebohrung festgelegt und anschließend der Ventilsitzkörper mit dem Verbindungsteil dicht verbunden. Die Kraft der Rückstellfeder wird in einem folgenden Verfahrensschritt eingestellt, indem die Lagerbuchse in eine Strömungsbohrung des Kerns eingepreßt wird. In einem weiteren Verfahrensschritt erfolgt die Einstellung des Hubes des Ventilschließgliedes durch die Einschraub- oder Einpreßtiefe der mit der Anschlagstange verbundenen Verschiebehülse in die Strömungsbohrung. Das bedeutet, daß bei diesem Verfahren eine von der Einschraub- oder Einpreßtiefe der Verschiebehülse unabhängige Einstellung der Kraft der Rückstellfeder durchführbar ist.

Ein anderes vorteilhaftes Verfahren zur Herstellung eines erfindungsgemäßen Ventils mit einer als Anlage für die Rückstellfeder dienenden Lagerbuchse ist dadurch zu beschreiben, daß in einem ersten Verfahrensschritt zunächst die Lagerbuchse in eine Strömungsbohrung des Kerns und anschließend eine aus Ventilschließglied, Verbindungsrohr und Anker bestehende Ventilnadel in ein Verbindungsteil des Ventils eingeführt wird. Der Restluftspalt wird in einem nächsten Verfahrensschritt durch die Einschraub- oder Einpreßtiefe der mit der Anschlagstange verbundenen Verschiebehülse in die Strömungsbohrung festgelegt. In einem folgenden Verfahrensschritt wird ein den Ventilsitz aufweisender Ventilsitzkörper in eine Haltebohrung des Verbindungsteils eingeführt, wobei die axiale Positionierung des Ventilsitzkörpers zur Einstellung des Ventilnadelhubes dient, und anschließend der Ventilsitzkörper mit dem Verbindungsteil dicht verbunden. Das Einstellen der Kraft der Rückstellfeder geschieht in einem weiteren Verfahrensschritt, indem die Einpreßtiefe der Lagerbuchse in der Strömungsbohrung verändert wird.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines erfindungsgemäß ausgestalteten Ventils, Figur 2 einen vergrößert dargestellten Schnitt durch die Verschiebehülse entlang der Linie II-II in Figur 1 und Figur 3 ein zweites Ausführungsbeispiel des erfindungsgemäß ausgestalteten Ventils.

### Beschreibung der Ausführungsbeispiele

Das in der Figur 1 beispielsweise dargestellte elektromagnetisch betätigbare Ventil in Form eines Einspritzventils für Brennstoff als Aggregat einer Brennstoffeinspritzanlage einer gemischverdichtenden fremdgezündeten Brennkraftmaschine hat einen rohrförmigen metallenen Kern 1 aus ferromagnetischem Material, auf dessen unterem Kernende 2 eine Magnetspule 3 angeordnet ist. Am oberen Ende des Kernes 1 ist ein Brennstoffeinlaßstutzen 5 ausgebildet. Anschließend an das Kernende 2 ist konzentrisch zur Ventillängsachse 4 dicht mit dem Kern 1 ein rohrförmiges Zwischenteil 6 verbunden, beispielsweise durch Verlöten oder Verschweißen. Das Zwischenteil 6 ist beispielsweise aus nichtmagnetischem Blech gefertigt, das tiefgezogen ist und koaxial zur Ventillängsachse verlaufend einen ersten Verbindungsabschnitt 60 hat, mit dem es vollständig das Kernende 2 umgreift und mit diesem dicht verbunden ist. Der Verbindungsabschnitt 60 weist an seiner inneren Bohrung dem Brennstoffeinlaßstutzen 5 abgewandt eine mit kleinerem Durchmesser versehene Gleitbohrung 67 auf, in die ein zylindrischer Anker 12 ragt und durch die der Anker 12 geführt wird. Die axiale Erstreckung der Gleitbohrung 67 ist im Vergleich zur axialen Länge des Ankers 12 gering, sie beträgt etwa 1/15 der Lange des Ankers.

Ein sich vom ersten Verbindungsabschnitt 60 radial nach außen erstreckender Kragen 61 führt zu einem zweiten Verbindungsabschnitt 62 des Zwischenteiles 6, der sich koaxial zur Ventillängsachse 4 verlaufend erstreckt und in axialer Richtung ein rohrförmiges zylindrisches Verbindungsteil 50 teilweise überragt und mit diesem dicht verbunden ist, beispielsweise durch Verlöten oder Verschweißen. Der Durchmesser des zweiten Verbindungsabschnittes 62 ist somit größer als der Durchmesser des ersten Verbindungsabschnittes 60, so daß im montierten Zustand das rohrförmige Verbindungsteil 50 mit einer Stirnfläche 70 am Kragen 61 anliegt. Um kleine Außenmaße des Ventils zu ermöglichen, umgreift der erste Verbindungsabschnitt 60 einen Halteabsatz 81 des Kernendes 2, der einen geringeren Außendurchmesser als der Kern 1 hat und der zweite Verbindungsabschnitt 62 umgreift einen ebenfalls mit geringerem Außendurchmesser als im angrenzenden Bereich ausgebildeten Halteabsatz 82 des Verbindungsteiles 50. Das aus ferromagnetischem Material gefertigte Verbindungsteil 50 hat der Stirnfläche 70 abgewandt eine Haltebohrung 75, in die ein Ventilsitzkörper 8 dicht eingesetzt ist, beispielsweise durch Einpressen, eine Verschraubung, Verschweißung oder Verlötung. Die Haltebohrung 75 geht in eine Übergangsbohrung 76 über, die sich bis zur Stirnfläche 70 erstreckt.

Dem Kernende 2 zugewandt weist der metallene Ventilsitzkörper 8 einen festen Ventilsitz 9 auf. Die Aneinanderreihung von Kern 1, Zwischenteil 6, Verbindungsteil 50 und Ventilsitzkörper 8 stellt eine starre metallene Einheit dar. In eine Befestigungsöffnung 13 des Ankers 12 ist ein Ende eines in die Übergangsbohrung 76 ragenden dünnwandigen runden Verbindungsrohres 36 eingesetzt sowie mit diesem verbunden. Mit dessen dem Ventilsitz 9 zugewandten anderen Ende ist ein Ventilschließglied 14 verbunden, das beispielsweise die Form einer Kugel, einer Halbkugel oder eine andere Form haben kann. Die Verbindung zwischen Verbindungsrohr 36 und Anker 12 sowie Ventilschließglied 14 und Verbindungsrohr 36 erfolgt in vorteilhafter Weise durch Verschweißen oder Verlöten.

Eine in das Verbindungsrohr 36 ragende und in Öffnungsstellung des Ventils das Ventilschließglied 14 berührende Anschlagstange 40, die eine beliebige, beispielsweise kreisförmige Querschnittsform aufweist, ist mit einer Verschiebehülse 22 fest verbunden. Die Verschiebehülse 22 weist, wie in Figur 2 als Ausführungsbeispiel vergrößert dargestellt, in axialer Richtung verlaufende, radial nach innen gerichtete Einprägungen 25 auf. Diese beispielsweise drei dargestellten Einprägungen 25 bilden Berührungsflächen zwischen der Verschiebehülse 22 und der Anschlagstange 40 aus, so daß auf der einen Seite eine einfache feste Verbindung beider Teile durch Schweißen, Löten oder durch Pressen ermöglicht wird, auf der anderen Seite aber ein problemloser Brennstofffluß durch die Verschiebehül- se 22 gewährleistet ist.

In dem von der Anschlagstange 40 in Öffnungsstellung des Ventils berührten Kontaktbereich ist die Oberfläche des Ventilschließgliedes 14 nach außen gekrümmt ausgebildet. Die Anschlagstange 40 ist aus einem nicht magnetisierbaren Material ausgeführt, ihre Oberfläche, insbesondere an ihrer dem Ventilschließglied 14 zugewandten Fläche, gehärtet.

Eine dem Ventilschließglied 14 abgewandte, in eine Strömungsbohrung 21 des Kerns 1 ragende Rückstellfeder 18 liegt an der Verschiebehülse 22 an. Das andere, in die den Anker 12 durchdringende abgestufte Befestigungsöffnung 13 ragende Ende der Rückstellfeder 18 stützt sich an einer Stirnfläche des Verbindungsrohres 36 ab. Die Einstellung der Federkraft der Rückstellfeder 18 ergibt sich durch die axiale Positionierung der in die Strömungsbohrung 21 eingeschraubten oder eingepreßten Verschiebehülse 22.

Mindestens ein Teil des Kerns 1 und die Magnetspule 3 sind in ihrer gesamten axialen Länge durch eine Kunststoffummantelung 24 umschlossen, die auch wenigstens einen Teil des Zwischenteils 6 und des Verbindungsrohres 36 umschließt. Die Kunststoffummantelung 24 kann durch Ausgießen oder Umspritzen mit Kunststoff erzielt werden. An der Kunststoffummantelung 24 ist zugleich ein elektrischer Anschlußstecker 26 angeformt, über den die elektrische Kontaktierung der Magnetspule 3 und damit deren Erregung erfolgt.

Die Magnetspule 3 ist von wenigstens einem als ferromagnetisches Element zur Führung der Magnetfeldlinien dienenden Leitelement 28 umgeben, das aus ferromagnetischem Material hergestellt ist und sich in axialer Richtung über die gesamte Länge der Magnetspule 3 erstreckt und die Magnetspule 3 in Umfangsrichtung wenigstens teilweise umgibt.

Das Leitelement 28 ist in Form eines Bügels ausgebildet, mit einem an die Kontur der Magnetspule angepaßten Bereich 29, der nur teilweise in Umfangsrichtung die Magnetspule 3 umgibt und einem sich in radialer Richtung nach innen erstreckenden Endabschnitt 31, der den Kern 1 teilweise umgreift. In Figur 1 ist ein Ventil mit einem Leitelement 28 dargestellt.

Der Brennstoff strömt vom Brennstoffeinlaßstutzen 5 durch den Anker 12 in einen Innenkanal 38 des Verbindungsrohres 36 sowie über radiale Durchgangsöffnungen 37 in die Übergangsbohrung 76 und von dort zum Ventilsitz 9, stromabwärts dessen im Ventilsitzkörper 8 wenigstens eine Abspritzöffnung 17 ausgebildet ist, über die der Brennstoff in ein Saugrohr oder einen Zylinder einer Brennkraftmaschine abgespritzt wird.

Sind zwei oder mehr Leitelemente 28 vorgesehen, so kann es auch aus räumlichen Gründen zweckmäßig sein, den elektrischen Anschlußstecker 26 in einer Ebene verlaufen zu lassen, die um 90° verdreht ist, also senkrecht auf der hier dargestellten Ebene steht.

In Figur 3 ist ein zweites Ausführungsbeispiel der Erfindung dargestellt, bei dem die gleichen und gleichwirkenden Teile durch im wesentlichen die gleichen Bezugszeichen gekennzeichnet sind wie bei den Figuren 1 und 2. Ein Ventilschließglied 44 weist in dem in Öffnungsstellung des Ventils durch eine Anschlagstange 45 berührten Bereich eine ebene Oberfläche 48 auf. Demgebenüber ist die Oberfläche der Anschlagstange 45 an ihrer dem Ventilschließglied 44 zugewandten Stirnseite nach außen gekrümmt ausgeführt.

Als Anlage für die Rückstellfeder 18, die mittels des Verbindungsrohres 36 auf das Ventilschließglied 44 wirkt, dient eine in die Stromungsbohrung 21 des Kerns 1 zwischen Verschiebehülse 22 und Rückstellfeder 18 eingepreßte Lagerbuchse 46. In axialer Richtung weist die Lagerbuchse 46 eine konzentrisch zu der Ventillängsachse 4 ausgebildete Öffnung für die Anschlagstange 45 sowie zumindest eine Strömungsöffnung 47 auf, die dem Brennstofffluß durch die Lagerbuchse 46 dient.

Bei der Montage des erfindungsgemäßen Ventils muß die Größe des Restluftspaltes und des die abgespritzte Brennstoffmenge beeinflussenden Hubes des Ventilschließgliedes 14 möglichst einfach und exakt eingestellt werden. Aus diesem Grund ist es vorteilhaft, in einem ersten Verfahrensschritt eine aus Ventilschließglied 14, Verbindungsrohr 36 und Anker 12 bestehende Ventilnadel in das mit dem Zwischenteil 6 und dem Kern 1 verbundene Verbindungsteil 50 einzuführen und in einem nächsten Verfahrensschritt den Ventilsitzkörper 8 in die Haltebohrung 75 einzuführen und das aus der vorgewählten Summe von Ventilnadelhub und Restluftspalt bestehende Axialspiel der Ventilnadel durch die axiale Position des Ventilsitzkörpers 8 in der Haltebohrung 75 festzulegen. Danach wird der Ventilsitzkörper 8 mit dem Verbindungsteil 50 dicht verbunden. Die Einstellung des Hubes des Ventilschließgliedes 14 und der Kraft der Rückstellfeder 18 erfolgt in einem folgenden Verfahrensschritt durch die Einschraub- oder Einpreßtiefe der mit der Anschlagstange 40 verbundenen Verschiebehülse 22 in die Stromungsbohrung 21.

Ein anderes zur genauen und einfachen Einstellung des Restluftspaltes, des Ventilnadelhubes und der Kraft der Rückstellfeder 18 eines erfindungsgemäß ausgestalteten Ventils vorteilhaftes Verfahren besteht darin, in einem ersten Verfahrensschritt eine aus Ventilschließglied 14, Verbindungsrohr 36 und Anker 12 bestehende Ventilnadel in das mit dem Zwischenteil 6 und dem Kern 1 verbundene Verbindungsteil 50 einzuführen und in einem nächsten Verfahrensschritt den Restluftspalt durch die Einschraub- oder Einpreßtiefe der mit der Anschlagstange 40 verbundenen Verschiebehülse 22 in die Strömungsbohrung 21 festzulegen. In einem folgenden Verfahrensschritt wird der Ventilsitzkorper 8 zunächst in die Haltebohrung 75 eingeführt, wobei die axiale Positionierung des Ventilsitzkörpers 8 zur Einstellung des Ventilnadelhubes und damit auch der abgespritzten Brennstoffmenge sowie der Kraft der Rückstellfeder 18 dient. Anschließend wird der Ventilsitzkorper 8 mit dem Verbindungsteil 50 dicht verbunden.

Dient, wie in der Figur 3 dargestellt, die Lagerbuchse 46 als Anlage für die Rückstellfeder 18, so ist es für die Montage des erfindungsgemaßen Ventils vorteilhaft, in einem ersten Verfahrensschritt eine aus Ventilschließglied 44, Verbindungsrohr 36 und Anker 12 bestehende Ventilnadel in das mit dem Zwischenteil 6 und dem Kern 1 verbundene Verbindungsteil 50 einzuführen und in einem nächsten Verfahrensschritt den Ventilsitzkörper 8 in die Haltebohrung 75 einzufüh- ren und das aus der vorgewählten Summe von Ventilnadelhub und Restluftspalt bestehende Axialspiel der Ventilnadel durch die axiale Position des Ventilsitzkörpers 8 in der Haltebohrung 75 festzulegen.

Danach wird der Ventilsitzkorper 8 mit dem Verbindungsteil 50 dicht verbunden. In einem folgenden Verfahrensschritt wird die Kraft der Rückstellfeder 18 eingestellt, indem die Lagerbuchse 46 in die Strömungsbohrung 21 des Kerns 1 eingepreßt wird. Die Einstellung des Hubes des Ventilschließgliedes 44 erfolgt in einem weiteren Verfahrensschritt durch die Einschraub- oder Einpreßtiefe der mit der Anschlagstange 45 verbundenen Verschiebehülse 22 in die Strömungsboh- rung 21.

Ein anderes vorteilhaftes Verfahren zur Herstellung eines erfindungsgemäßen Ventils bei Verwendung einer als Anlage für die Rückstellfeder 18 dienenden Lagerbuchse 46, wie in Figur 3 dargestellt, besteht darin, in einem ersten Verfahrensschritt zunächst die Lagerbuchse 46 in die Strömungsbohrung 21 und anschließend eine aus Ventilschließglied 44, Verbindungsrohr 36 und Anker 12 bestehende Ventilnadel in das mit dem Zwischenteil 6 und dem Kern 1 verbundene Verbindungsteil 50 einzuführen. In einem nächsten Verfahrensschritt wird der Restluftspalt durch die Einschraub- oder Einpreßtiefe der mit der Anschlagstange 45 verbundenen Verschiebehülse 22 in die Strömungsbohrung 21 festgelegt. In einem folgenden Verfahrensschritt wird der Ventilsitzkörper 8 zunächst in die Haltebohrung 75 eingeführt, wobei die axiale Positionierung des Ventilsitzkörpers 8 zur Einstellung des Ventilnadelhubes und damit auch der abgespritzten Brennstoffmenge dient. Anschließend wird der Ventilsitzkörper 8 mit dem Verbindungsteil 50 dicht verbunden. Das Einstellen der Kraft der Rückstellfeder 18 erfolgt in einem weiteren Verfahrensschritt, indem die Einpreßtiefe der Lagerbuchse 46 in die Strömungsbohrung 21 verändert wird.

Die zentrale Anschlagstange 40 bzw. 45 des erfindungsgemäßen Ventils erlaubt unabhängig von der Schiefstellung der Ventilnadel einen konstanten Öffnungshub des Ventilschließgliedes 14 bzw. 44 und damit die Zuteilung einer exakt dosierten Brennstoffmenge. In Verbindung mit der Positionierung des Ventilsitzkörpers 8 in der Haltebohrung 75 ermöglicht die mit der Anschlagstange 40 bzw. 45 verbundene Verschiebehülse 22 bei der Montage in die Strömungsbohrung 21 eine einfache und genaue Einstellung des Restluftspaltes und des Hubes des Ventilschließgliedes 14 bzw. 44.

## Patentansprüche

1. Elektromagnetisch betätigbares Ventil, insbesondere Brennstoffeinspritzventil für Brennstoffeinspritzanlagen von gemischverdichtenden fremdgezündeten Brennkraftmaschinen mit einem von einer Magnetspule (3) umgebenen, rohrförmigen Kern (1), dessen oberes Ende als Brennstoffeinlaßstutzen (5) ausgebildet ist, einem dem Kern (1) zugewandten Anker (12) und einem konzentrisch zu einer Ventillängsachse (4) angeordneten Verbindungsrohr (36) mit einer Rohrwand, das an seinem einen Ende mit dem Anker (12) und an seinem anderen Ende mit einem mit einem festen Ventilsitz (9) zusammenwirkenden Ventilschließglied (14) verbunden ist sowie einer den Öffnungsweg des Ventilschließgliedes (14) begrenzenden Anschlageinrichtung, dadurch gekennzeichnet, daß die Anschlageinrichtung als konzentrisch zu der Ventillängsachse angeordnete, in das Verbindungsrohr (36) ragende und in Öffnungsstellung des Ventils das Ventilschließglied (14, 44) beruhrende Anschlagstange (40, 45) ausgebildet ist, die mit einer Verschiebehülse (22) verbunden ist, welche in dem Kern (1) verschiebbar gelagert ist und Durchlaßöffnungen für den Brennstoff aufweist..

2. Ventil nach Anspruch 1, dadurch gekennzeichnet, daß das Ventilschließglied (14) in dem in Öffnungsstellung des Ventils durch die Anschlagstange (40, 45) berührten Bereich eine konvex ausgebildete Oberfläche aufweist.

3. Ventil nach Anspruch 1, dadurch gekennzeichnet, daß die Anschlagstange (40, 45) an ihrer dem Ventilschließglied (14, 44) zugewandten Stirnseite eine konvex ausgebildete Oberfläche aufweist.

4. Ventil nach Anspruch 1, dadurch gekennzeichnet, daß die Verschiebehülse (22) in axialer Richtung verlaufende, radial nach innen weisende Einprägungen (25) aufweist.

5. Ventil nach Anspruch 1 oder 4, dadurch gekennzeichnet, daß die Verschiebehülse (22) einer auf das Ventilschließglied (14) wirkenden Rückstellfeder (18) als Anlage dient.

6. Ventil nach Anspruch 1 oder 4, dadurch gekennzeichnet, daß als Anlage für die auf das Ventilschließglied (44) wirkende Rückstellfeder (18) eine in den Kern (1) stromabwärts der Verschiebehülse (22) eingepreßte, in Strömungsrichtung Öffnungen für die Anschlagstange (45) und Brennstoff aufweisende Lagerbuchse (46) dient.

7. Verfahren zur Herstellung eines elektromagnetisch betätigbaren Ventils nach wenigstens einem der Ansprüche 1 bis 6, dadurch gekennzeichnet, daß in einem ersten Verfahrensschritt eine aus Ventilschließglied (14), Verbindungsrohr (36) und Anker (12) bestehende Ventilnadel in ein Verbindungsteil (50) des Ventils eingeführt wird, daß in einem nächsten Verfahrensschritt ein den Ventilsitz (9) aufweisender Ventilsitzkörper (8) in eine Haltebohrung (75) des Verbindungsteiles (50) auf das Ventilschließglied (14) ausgerichtet eingeführt und das aus der vorgewählten Summe von Ventilnadelhub und Restluftspalt bestehende Axialspiel der Ventilnadel durch die axiale Position des Ventilsitzkörpers (8) in der Haltebohrung (75) festgelegt wird, indem der Ventilsitzkörper (8) mit dem Verbindungsteil (50) dicht verbunden wird, und daß in einem folgenden Verfahrensschritt die Einstellung des Hubes des Ventilschließgliedes (14) und der Kraft der Rückstellfeder (18) durch die Einschraub- oder Einpreßtiefe der mit der Anschlagstange (40) verbundenen Verschiebehülse (22) in eine Strömungsbohrung (21) des Kerns (1) erfolgt.

8. Verfahren zur Herstellung eines elektromagnetisch betätigbaren Ventils nach wenigstens einem der Ansprüche 1 bis 6, dadurch gekennzeichnet, daß in einem ersten Verfahrensschritt eine aus Ventilschließglied (14), Verbindungsrohr (36) und Anker (12) bestehende Ventilnadel in ein Verbindungsteil (50) des Ventils eingeführt wird, daß in einem nächsten Verfahrensschritt der Restluftspalt durch die Einschraub- oder Einpreßtiefe der mit der Anschlagstange (40) verbundenen Verschiebehülse (22) in einer Strömungsbohrung (21) des Kerns (1) festgelegt wird, daß in einem folgenden Verfahrensschritt ein den Ventilsitz (9) aufweisender Ventilsitzkörper (8) in eine Haltebohrung (75) des Verbindungsteils (50) auf das Ventilschließglied (14) ausgerichtet eingeführt wird, wobei die axiale Positionierung des Ventilsitzkörpers (8) zur Einstellung des Ventilnadelhubes und damit auch der abgespritzten Brennstoffmenge sowie der Kraft der Rückstellfeder (18) dient, und daß in einem abschließenden Verfahrensschritt der Ventilsitzkörper (8) mit dem Verbindungsteil (50) dicht verbunden wird.

9. Verfahren zur Herstellung eines elektromagnetisch betätigbaren Ventils nach Anspruch 6, dadurch gekennzeichnet, daß in einem ersten Verfahrensschritt eine aus Ventilschließglied (44), Verbindungsrohr (36) und Anker (12) bestehende Ventilnadel in ein Verbindungsteil (50) des Ventils eingeführt wird, daß in einem nächsten Verfahrensschritt ein den Ventilsitz (9) aufweisender Ventilsitzkörper (8) in eine Haltebohrung (75) des Verbindungsteiles (50) auf das Ventilschließglied (14) ausgerichtet eingeführt wird, das aus der vorgewählten Summe von Ventilnadelhub und Restluftspalt bestehende Axialspiel der Ventilnadel durch die axiale Postion des Ventilsitzkörpers (8) in der Haltebohrung (75) festgelegt und anschließend der Ventilsitzkörper (8) mit dem Verbindungsteil (50) dicht verbunden wird, daß in einem folgenden Verfahrensschritt die Kraft der Rückstellfeder (18) eingestellt wird, indem die Lagerbuchse (46) in eine Strömungsbohrung (21) des Kernes (1) eingepreßt wird, und daß die Einstellung des Hubes des Ventilschließgliedes (44) in einem weiteren Verfahrensschritt durch die Einschraub- oder Einpreßtiefe der mit der Anschlagstange (45) verbundenen Verschiebehülse (22) in die Strömungsbohrung (21) erfolgt.

10. Verfahren zur Herstellung eines elektromagnetisch betätigbaren Ventils nach Anspruch 6, dadurch gekennzeichnet, daß in einem ersten Verfahrensschritt zunächst die Lagerbuchse (46) in eine Strömungsbohrung (21) des Kerns (1) und anschließend eine aus Ventilschließglied (44), Verbindungsrohr (36) und Anker (12) bestehende Ventilnadel in ein Verbindungsteil (50) des Ventils eingeführt wird, daß in einem nächsten Verfahrensschritt der Restluftspalt durch die Einschraub- oder Einpreßtiefe der mit der Anschlagstange (45) verbundenen Verschiebehülse (22) in die Strömungsbohrung (21) festgelegt wird, daß in einem folgenden Verfahrensschritt ein den Ventilsitz (9) aufweisender Ventilsitzkörper (8) in eine Haltebohrung (75) des Verbindungsteiles (50) auf das Ventilschließglied (14) ausgerichtet eingeführt wird, wobei die axiale Positionierung des Ventilsitzkörpers (8) zur Einstellung des Ventilnadelhubes dient, daß anschließend der Ventilsitzkörper (8) mit dem Verbindungsteil (50) dicht verbunden wird, und daß das Einstellen der Kraft der Rückstellfeder (18) in einem weiteren Verfahrensschritt erfolgt, indem die Einpreßtiefe der Lagerbuchse (46) in die Strömungsbohrung (21) verändert wird.

## Claims

1. Electromagnetically actuable valve, especially fuel-injection valve for fuel-injection systems of mixture-compressing spark-ignition internal-combustion engines, with a tubular core (1) which is surrounded by a magnet coil (3), the upper end of which is designed as a fuel-inlet connection piece (5), with an armature (12) facing the core (1) and with a connecting tube (36) arranged concentrically to a longitudinal axis (4) of the valve and having a tube wall which is connected at its one end to the armature (12) and at its other end to a valve-closing member (14) cooperating with a fixed valve seat (9), as well as with a stop device limiting the opening travel of the valve-closing member (14), characterised in that the stop device is designed as a stop rod (40, 45) which is arranged concentrically to the longitudinal axis of the valve, projects into the connecting tube (36) and touches the valve-closing member (14, 44) in the opening position of the valve and which is connected to a displacement sleeve (22) mounted displaceably in the core (1) and having passage orifices for the fuel.

2. Valve according to Claim 1, characterised in that the valve-closing member (14) has a convexly designed surface in the region touched by the stop rod (40, 45) in the opening position of the valve.

3. Valve according to Claim 1, characterised in that the stop rod (40, 45) has a convexly designed surface on its end face confronting the valve-closing member (14, 44).

4. Valve according to Claim 1, characterised in that the displacement sleeve (22) has axially extending indentations (25) which point radially inwards.

5. Valve according to Claim 1 or 4, characterised in that the displacement sleeve (22) serves as bearing means for a return spring (18) acting on the valve-closing member (14).

6. Valve according to Claim 1 or 4, characterised in that a bearing bush (46), which is pressed into the core (1) downstream of the displacement sleeve (22) and which has orifices for the stop rod (45) and fuel in the direction of flow, serves as bearing means for the return spring (18) acting on the valve-closing member (44).

7. Process for producing an electromagnetically actuable valve according to at least one of Claims 1 to 6, characterised in that, in a first process step, a valve needle, consisting of valve-closing member (14), connecting tube (36) and armature (12), is introduced into a connection part (50) of the valve, in that, in a subsequent process step, a valve-seat body (8) having the valve seat (9) is introduced in alignment with the valve-closing member (14) into a holding bore (75) of the connection part (50), and the axial play of the valve needle, consisting of the preselected sum of valve-needle stroke and residual-air gap, is fixed by the axial position of the valve-seat body (8) in the holding bore (75), in that the valve-seat body (8) is connected sealingly to the connection part (50), and in that, in a following process step, the setting of the stroke of the valve-closing member (14) and of the force of the return spring (18) takes place by means of the screw-in or press-in depth of the displacement sleeve (22), connected to the stop rod (40), into a flow bore (21) of the core (1).

8. Process for producing an electromagnetically actuable valve according to at least one of Claims 1 to 6, characterised in that, in a first process step, a valve needle, consisting of valve-closing member (14), connecting tube (36) and armature (12), is introduced into a connection part (50) of the valve, in that, in a subsequent process step, the residual-air gap is fixed by means of the screw-in or press-in depth of the displace- ment sleeve (22), connected to the stop rod (40), in a flow bore (21) of the core (1), in that, in a following process step, a valve-seat body (8) having the valve seat (9) is introduced in alignment with the valve-closing member (14) into a holding bore (75) of the connection part (50), the axial positioning of the valve-seat body (8) serving for setting the valve-needle stroke and therefore also the injected fuel quantity and the force of the return spring (18), and in that the valve-seat body (8) is connected sealingly to the connection part (50) in a concluding process step.

9. Process for producing an electromagnetically actuable valve according to Claim 6, characterised in that, in a first process step, a valve needle, consisting of valve-closing member (44), connecting tube (36) and armature (12), is introduced into a connection part (50) of the valve, in that, in a subsequent process step, a valve-seat body (8) having the valve seat (9) is introduced in alignment with the valve-closing member (14) into a holding bore (75) of the connection part (50), the axial play of the valve needle, consisting of the pre-selected sum of valve-needle stroke and residual-air gap, is fixed by the axial position of the valve-seat body (8) in the holding bore (75), and the valve-seat body (8) is thereafter connected sealingly to the connection part (50), in that, in a following process step, the force of the return spring (18) is set by pressing the bearing bush (46) into a flow bore (21) of the core (1), and in that the setting of the stroke of the valve-closing member (44) takes place in a further process step by means of the screw-in or press-in depth of the displacement sleeve (22), connected to the stop rod (45), into the flow bore (21).

10. Process for producing an electromagnetically actuable valve according to Claim 6, characterised in that, in a first process step, the bearing bush (46) is first introduced into a flow bore (21) of the core (1), and subsequently a valve needle, consisting of valve-closing member (44), connecting tube (36) and armature (12), is introduced into a connection part (50) of the valve, in that, in a subsequent process step, the residual-air gap is fixed by means of the screw-in or press-in depth of the displacement sleeve (22), connected to the stop rod (45), into the flow bore (21), in that, in a following process step, a valve-seat body (8) having the valve seat (9) is introduced in alignment with the valve-closing member (14) into a holding bore (75) of the connection part (50), the axial positioning of the valve-seat body (8) serving for setting the valve-needle stroke, in that the valve-seat body (8) is thereafter connected sealingly to the connection part (50), and in that the setting of the force of the return spring (18) takes place in a further process step by varying the press-in depth of the bearing bush (46) into the flow bore (21).

## Revendications

1. Soupape à commande électromagnétique, notamment soupape d'injection de carburant pour installations d'injection de carburant de moteurs à combustion interne à compression de mélange et à allumage par étincelles, avec un noyau tubulaire (1) entouré par une bobine magnétique (3) et dont l'extrémité supérieure revêt la forme d'une buse d'admission de carburant (5) et avec une armature (12) tournée vers le noyau (1) et un tube de liaison (36) disposé concentriquement par rapport à l'axe longitudinal (4) de la soupape, avec une paroi qui est reliée à une de ses extrémités à l'armature (12) et à son autre extrémité, à un organe (14) de fermeture de la soupape coopérant avec un siège de soupape fixe (9), ainsi qu'avec un dispositif de butée limitant la course d'ouverture de l'organe de fermeture (14) de la soupape, soupape caractérisée en ce que le dispositif de butée revêt la forme d'une tige de butée (40, 45), concentrique à l'axe longitudinal de la soupape, faisant saillie dans le tube de liaison (36) et touchant, dans la position d'ouverture de la soupape, l'organe de fermeture (14, 44) de la soupape, cette tige étant assemblée à une douille déplaçable (22), qui est montée de façon à pouvoir être déplacée dans le noyau (1) et qui comporte des ouvertures de passage pour le carburant.

2. Soupape selon la revendication 1, caractérisée en ce que l'organe de fermeture (14) de la soupape comporte, dans sa zone touchée par la tige de butée (40, 45) dans la position d'ouverture de la soupape, une surface convexe.

3. Soupape selon la revendication 1, caractérisée en ce que la tige de butée (40, 45), à son extrémité frontale tournée vers l'organe de fermeture (14, 44) de la soupape, comporte une surface convexe.

4. Soupape selon la revendication 1, caractérisée en ce que la douille déplaçable (22) comporte des empreintes (25), dirigées radialement vers l'intérieur et s'étendant en direction axiale.

5. Soupape selon la revendication 1 ou la revendication 4, caractérisée en ce que la douille déplaçable (22) sert d'appui à un ressort de rappel (18) agissant sur l'organe de fermeture (14) de la soupape.

6. Soupape selon la revendication 1 ou la revendication 4, caractérisée en ce que, comme appui pour le ressort de rappel (18) agissant sur l'organe de fermeture (44) de la soupape, un coussinet (46), enfoncé dans le noyau (1) en aval de la douille déplaçable (22) et comportant dans la direction d'écoulement des orifices pour la tige de butée (45) et le carburant, est utilisé.

7. Procédé pour la réalisation d'une soupape à commande électromagnétique selon au moins une des revendications 1 à 6, caractérisé en ce que, dans une première étape, un pointeau de soupape, constitué de l'organe de fermeture (14) de la soupape, du tube de liaison (36) et de l'armature (12), est introduit dans une pièce d'assemblage (50) de la soupape, en ce que, dans une étape suivante, un corps de siège de soupape (8) comportant le siège de soupape (9) est introduit dans un alésage de retenue (75) de la pièce d'assemblage (50) en étant dirigé sur l'organe de fermeture (14) de la soupape, et le jeu axial du pointeau de soupape, consistant en la somme présélectionnée de la course du pointeau de soupape et de l'entrefer résiduel, est fixé par la position axiale du corps de siège de soupape (8) dans l'alésage de retenue (75), et ensuite le corps de siège de soupape (8) est assemblé de façon étanche avec la pièce d'assemblage (50) et en ce que dans une étape suivante, le réglage de la course de l'organe de fermeture (14) de la soupape et de la force du ressort de rappel (18) est obtenu par la profondeur d'enfoncement par vissage ou pressage, dans un alésage d'écoulement (21) du noyau (1), de la douille déplaçable (22) assemblée avec la tige de butée (40).

8. Procédé pour la réalisation d'une soupape à commande électromagnétique selon au moins une des revendications 1 à 6, caractérisé en ce que, dans une première étape, un pointeau de soupape, constitué de l'organe de fermeture (14) de la soupape, du tube de liaison (36) et de l'armature (12), est introduit dans une pièce d'assemblage (50) de la soupape, en ce que dans une étape suivante, l'entrefer résiduel est fixé par la profondeur d'enfoncement par vissage ou pressage dans un alésage d'écoulement (21) du noyau (1) de la douille déplaçable (22) assemblée avec la tige de butée (40), en ce que dans une étape suivante, un corps de siège de soupape (8) comportant le siège de soupape (9) est introduit dans un alésage de retenue (75) de la pièce d'assemblage (50) en étant dirigé sur l'organe de fermeture (14) de la soupape, tandis que le positionnement axial du corps de siège de soupape (8) est utilisé pour le réglage de la course du pointeau de soupape et donc, également, de la quantité de carburant injectée ainsi que de la force du ressort (18), et en ce que dans une étape finale, le corps de siège de soupape (8) est assemblé de façon étanche avec la pièce d'assemblage (50).

9. Procédé pour la réalisation d'une soupape à commande électromagnétique selon la revendication 6, caractérisé en ce que, dans une première étape, un pointeau de soupape, constitué d'un organe de fermeture (44) de la soupape, du tube de liaison (36) et de l'armature (12), est introduit dans une pièce d'assemblage (50) de la soupape, en ce que dans une étape suivante, un corps de siège de soupape (8) comportant le siège de soupape (9) est introduit dans un alésage de retenue (75) de la pièce d'assemblage (50) en étant dirigé sur l'organe de fermeture (14) de la soupape, et le jeu axial du pointeau de soupape, consistant en la somme présélectionnée de la course du pointeau de soupape et de l'entrefer résiduel, est fixé par la position axiale du corps de siège de soupape (8) dans l'alésage de retenue (75), et ensuite le corps de siège de soupape (8) est assemblé de façon étanche avec la pièce d'assemblage (50), en ce que dans une étape suivante, la force du ressort de rappel (18) est réglée en enfonçant le coussinet (46) dans un alésage d'écoulement (21) du noyau (1), et en ce que le réglage de la course de l'organe de fermeture (44) de la soupape est obtenu, dans une étape suivante, par la profondeur d'enfoncement par vissage ou pressage, dans l'alésage d'écoulement (21), de la douille déplaçable (22) assemblée avec la tige de butée (45).

10. Procédé pour la réalisation d'une soupape à commande électromagnétique selon la revendication 6, caractérisé en ce que dans une première étape, le coussinet (46) est tout d'abord introduit dans un alésage d'écoulement (21) du noyau (1) et ensuite un pointeau de soupape, constitué de l'organe de fermeture (44) de la soupape, du tube de liaison (36) et de l'armature (12), est introduit dans une pièce d'assemblage (50) de la soupape, en ce que dans une étape suivante, l'entrefer résiduel est fixé par la profondeur d'enfoncement, par vissage ou pressage, dans l'alésage d'écoulement (21) de la douille déplaçable (22) assemblée avec la tige de butée (45), en ce que dans une étape suivante, un corps de siège de soupape (8) comportant le siège de soupape (9) est introduit dans un alésage de retenue (75) de la pièce d'assemblage (50) en étant dirigé sur l'organe de fermeture (14) de la soupape, tandis que le positionnement axial du corps de siège de soupape (8) est utilisé pour le réglage de la course du pointeau de soupape, en ce qu'ensuite le corps de siège de soupape (8) est assemblé de façon étanche avec la pièce d'assemblage (50), et en ce que le réglage de la force du ressort de rappel (18) s'effectue dans une autre étape, dans laquelle la profondeur d'enfoncement du coussinet (46) dans l'alésage d'écoulement (21), est modifiée.
